# EUROPÄISCHE PATENTSCHRIFT

(11) **EP 2 082 786 B1**
(45) Veröffentlichungstag und Bekanntmachung des Hinweises auf die Patenterteilung: **24.08.2011**
(21) Anmeldenummer: 09000984.6
(22) Anmeldetag: 24.01.2009
(51) Int. Cl.: A63B 19/04

(54) **Vorrichtung zum Trainieren koordinativer Fähigkeiten und der wirbelsäulenstabilisierenden Muskulatur des menschlichen Körpers**
Device for training coordination and spine-stabilising musculature of the human body
Dispositif d'entraînement de la capacité coordinatrice et de la musculature stabilisant la colonne vertébrale du corps humain

(30) Priorität: 25.01.2008 DE 102008006222
(43) Veröffentlichungstag der Anmeldung: 29.07.2009
(73) Patentinhaber: Wilfried Lefev-Dr. Ingolf Piechota GbR, 06749 Bitterfeld-Wolfen (DE)
(72) Erfinder: Lefev, Wilfried, 56766 Ulmen (DE); Piechota, Ingolf, Dr., 56766 Ulmen (DE)
(74) Vertreter: Tragsdorf, Bodo

(56) Entgegenhaltungen:
- DE-U1- 9 014 488
- US-A- 5 342 244

## Beschreibung

Die Erfindung bezieht sich auf eine Vorrichtung zum Trainieren koordinativer Fähigkeiten und der wirbelsäulenstabilisierenden Muskulatur des menschlichen Körpers mit den im Oberbegriff des Anspruch 1 angegebenen Merkmalen.

Zur Durchfühnung bewegungsthempeutischer Maßnahmen zur Behebung von Problemen des Menschen im Bereich der posturalen Muskulatur, wie z.B. bei Rückenschmerzen, hat das Koordinationstraining zunehmend an Bedeutung gewonnen.

Aus der Praxis ist zur Durchführung therapeutischer Trainingsmaßnahmen zur Verbesserung des Koordinationaverhaltens des Menschen ein so genannter Dreiachstrainer als dreidimensionales Trainingsgerät bekannt, das sowohl im Rehabilitations- als auch Fitnessbereich einsetzbar ist. Das Gerät besteht aus drei Metallringen mit einem Durchmesser von ca. 2 m, die kardanisch in einer Halterung gelagert sind. Aufgrund der kardanischen Aufhängung ist der innerste Ring in allen drei rotatorischen Freiheitsgraden beweglich. Der Innerete Ring ist mit einer Fixiervorrichtung für den Trainierenden ausgerüstet Diese besteht aus Befestigungsmitteln für die Füße der trainierenden Person und einer höhenverstellbaren Stützvorrichtung, die den Trainierenden in Höhe des Beckens abstützt, um während des Trainingsprogramms ein vollständiges Umkippen zu verhindern. Der Trainierende wird an Füßen und Becken, in aufrecht stehender Haltung, mit dem innersten Ring verbunden und nimmt im Ausgangszustand eine normale bipedale Standposition ein. Verändert der Trainierende seine Haltung und verlagert somit seinen Schwerpunkt, so reagiert das Gerät direkt und führt Bewegungen in allen drei Richtungen aus. Die rotatorischen Bewegungen der einzeinen Ringe werden ausschließlich vom Trainierenden durch die Verlagerungen seines Körperschwerpunktes ausgelöst. So wird z.B. die Rumpfmuskulatur dadurch trainiert, dass diese zum ständigen Ausgleich dauernd wechselnder Belastungen aus unterschiedlichen Richtungen gezwungen wird. Durch die ständig wechseinde Lage der trainierenden Person im Raum entsteht der Reiz, auf Richtungs- und Geschwindigkeitsänderungen schnell und genau zu reagieren. Dies entspricht den physiologischen Anforderungen des Alitags.

Ein Nachteil des Gerätes besteht darin, dass dieses in seiner Herstellung sehr aufwendig und kostenintensiv ist. Außerdem ist das Gerät nur für Personen geeignet, die eine normale Standposition einnehmen können. Aufgrund der engen Anordnung der Ringe zueinander besteht zudem eine erhöhte Verletzungsgefahr für den Trainierenden oder auch Therapeuten. Dies wird insbesondere dadurch verursacht, dass die Geschwindigkeit der Drehbewegung bzw. die Abbremsung allein durch den jeweiligen Krafteinsatz gesteuert wird. Daher kann es zu Quetschungen an den Händen kommen.

Aus der US 5,342.244 A ist ein Gyroskop bekannt, das aus einem verfahrbaren Gestell mit zwei abgewinkelten, stabilen Armen, zwischen denen drei Ringe in mehreren rotatorischen Freiheltsgraden beweglich gelagert sind, besteht. Der äußere Ring ist an den beiden Armen, der mittlere Ring an dem äußeren Ring und der innere Ring an dem mittleren Ring gelagert. Der Trainierende wird durch Verlagerungen seines Körperschwerpunktes in eine Rotation in unterschiedliche Richtungen versetzt.

Der Erfindung liegt die Aufgabe zugrunde, eine Vorrichtung zum Trainieren koordinativer Fähigkeiten und der wirbelsäulenstabilisierenden Muskulatur des menschlichen Körpers zu schaffen, die sich durch einen geringeren Herstellungsaufwand und verbesserte anwendungstechnische Eigenschaften auszeichnet

Erfindungsgemäg wird die Aufgabe durch die im Anspruch 1 angegebenen Merkmale gelöst. Vorteilhafte Ausgestaltungen und Weiterbtildungen sind Gegenstand der Ansprüche 2 bis 15.

Die Vorrichtung besteht aus einem zweiarmigen, gabelförmigen Halteelement und mindestens einer mehreckförmigen oder rhönradartigen Rahmenkonstruktion, wobei das gabeiförmige Halteelement mittig, um seine Längsachse drehbeweglich, in der Halterung einseitig gelagert ist Zwischen den beiden Armen des zwelarmigen, gabelförmigen Halteelementes ist eine erste mehreckförmige oder rhönradartige Rahmenkonstruktion, die an ihren Außenseiten zwei auf einer gemeinsamen Mittellinie liegende Lagerzapfen besitzt, drehbeweglich gelagert. Bei einer Anordnung von einer mehreckförmigen oder rhönradartigen Rahmenkonstruktion ist die Vorrichtung als zweischstrainer ausgebildet.

Alternativ kann diese auch als Drelachstrainer ausgeführt werden, wobei in der ersten mehreckförmigen oder rhönradartigen Rahmenkonstruktion eine zweite mehreckförmige oder rhönradartige Rahmenkonstruktion drehbeweglich angeordnet ist. Die Drehachse der zweiten Rahmenkonstruktion ist im Vergleich zu der Drehachse der ersten Rahmenkonstruktion um 180° versetzt angeordnet. Beide Rahmenkonstruktionen soliten in ihrer äußeren geometrischen Form identisch ausgebildet sein. Als mehreckförmige Rahmenkonstruktion kommt vorzugsweise eine achteckförmige Ausführung in Frage. Geeignet sind auch quadratische oder rechteckförmige Ausführungen sowie eine rhönradartige Rahmenkonstruktion, die aus zwei Reifen besteht, die durch Sprossen miteinander verbunden sind.

Die Rahmenkonstruktion solite aus einem umlaufenden, stabilen Mittelteil und zwei seitlich parallel beabstandeten rohr- oder subförmigen Elementen bestehen, die durch querverlaufende sprossen miteinander verbunden sind. Diese Ausführung zeichnet sich durch eine hohe Stabilität aus und ermöglicht auch die Aufnahme von Rollstuhlfahrern. Aus statischen Gründen sind die Lagerzapfen an dem Mitteltell angeordnet.

Das gabelförmige Halteelement kann entweder als Halbkreisbogen oder als mehrfach abgewinkeltes Bauteil ausgebildet sein.

Die Halterung für die in unterschiedilchen Achsen rotierenden Bauteile besteht aus einer stabilen, plattenförmigen Rahmenkonstruktion und einer vertikalen oder abgewinkeiten Säule. Vorzugswelse ist die Säule höhenverstellbar, sodass die den Trainierenden aufnehmende rotierbare Rahmenkonstruktion bis in Bodenhöhe abgesenkt werden kann. Dadurch wird Rollstuhlfahrem ein unbeschwerlicher Zugang ermöglicht.

Die Arme des Halteelementes können in ihrer Öffnungsweite verstellbar ausgeführt sein. Dadurch wird ein Einsatz von in ihren Dimensionen unterschiedlich großen Rahmenkonstruktionen ermöglicht. Somit kann mit relativ geringem Aufwand eine für erwachsene Personen bestimmte durch eine für Kinder oder Rollstuhlfahrer gesignete kleinere Rahmenkonstruktion ausgetauscht werden.

Die spezielle Ausführung der Rahmenkonstruktion ermöglicht auch den Einsatz austauschbarer, Halterungen für den Trainierenden.

Entsprechende Halterungen für in Standposition Trainierende können somit problemlos durch eine geeignete Halterung für Rollstuhlfahrer ausgetauscht werden. Eine Halterung für Rollstuhlfahrer ist mit entsprechenden Mitteln zur Befestigung des Rollstuhls ausgerüstet.

Zusätzlich kann an der Halterung noch ein Sicherheitsgurt für Rollstuhlfahrer angebracht sein. Die Halterung für in Standposition Trainierende ist mit Bafestigungsmitteln für die Füße oder Waden und einer Stützvorrichtung zur Fixierung des Trainierenden in Beckenhöhe ausgerüstet. Entsprechend einer für die Praxis besondere vortellhaften Ausführung sind die Rotationsbewegungen des Halteelementes und der Rahmenkonstruktion unabhängig voneinander in ihrem Drehwinkel stufenweise voreinstellbar. Vorzugsweise sind die Rotationsbewegungen in Abstufungen von 16° mittels über eine Steuereinrichtung betätigbare Hubmagneten arretierbar.

Dadurch sind die jewelligen Gerätesinstellungen jederzelt exakt reproduzierbar. Dies stellt eine vortellhafte Grundlage für die Beurteilung des Trainings-/Therapieerfolges dar. Bei den bisher bekannten Geräten wird die jeweilige Stellung der Ringe zueinander allein durch den jeweiligen unterschiedlichen Kraftaufwand des Trainierenden und/oder Therapeuten beeinflusst und ist somit stets nur von dessen individuellen Leistungen abhängig.

Gemäß einer weiteren Ausgestaltung sind an der innenselte der inneren Rahmenkonstruktion, die zur Aufnahme das Trainierenden bestimmt ist, an zwei gegenüberliegenden Stellen verstellbare Ausgleichsgewichte angeordnet. Dadurch können gegebenenfalls vorhandene Unwuchten des Systems ausgeglichen werden.

Die vorgeschlagene Vorrichtung zeichnet sich durch einen geringen Harstellungsaufwand aus und ermöglicht eine Anwendung auch für solche Personen, die aus eigener Kraft keine Standposition einnehmen können.

Bereits die als Zwelachstrainer beschriebene Ausführung erfüllt alle Anforderungen, die aus therapeutischer oder trainingsmethodischer Sicht an ein derartiges Gerät gestellt werden. Außerdem gewährtelstet die Vorrichtung im Betriebszustand eine hohe Sicherheit. Eine Gefahr von Verletzungen wird bedingt durch die spezielle konstruktive Auslegung weltestgehend ausgeschlossen.

Die Erfindung wird nachstehend an einem Ausführungsbeisplel erläutert. In der zugehörigen Zeichnung zeigen
- Fig. 1: die Vorrichtung in einer Ausführung als Zwelachstrainer als Vorderansicht, wobei die Halterung für den Trainierenden um 90° gedreht dargestellt ist,
- Fig. 2: die Vorrichtung gemäß Figur 1 mit einer um 180° gedrehten, achteckförmigen Rah- menkonstruktion und
- Fig. 3: die Vorrichtung in einer Ausführung als Dreiachstrainer, als Vorderansicht.

Die als Zweiachstrainer ausgebildete Vorrichtung weist als Hauptbaugruppen eine Halterung 1, ein zwelarmiges gabelförmiges Halteelement 2 und eine achteckförmige Rahmenkonstruktion 3 auf, in der der Trainierende seine Position einnimmt Die als Schweißkonstruktion aufgeführte Rahmenkonstruktion ist in ihrer geometrischen Form als achteckförmiges Bauteil 3 ausgebildet und wird aus einzelnen länglichen Segmenten 4 gleicher Länge hergestellt und besitzt ein stabiles Mittettell 5. In gleichen Abständen zu dem Mitteltoll 5 sind förmgleich rohrförmige Elemente 6 angeordnet, die ebenfalls die Form eines Achtecks bilden und über in Querrichtung verlaufende Sprossen 7 mit dem Mittelteil 5 verbunden sind, wie in Fig. 2 gezeigt An dem Mittelteil 5 sind gegenüberliegend, zwei Lagerzapfen 8 symmetrisch angeordnet, die auf einer gemeinsamen Mittellinie M liegen, die die zweite Drehachse bildet. Das achteckförmige Bauteil 3 ist mittels der Lagerzapfen 8 in dem zweiarmigen Halteelement 2 drehbeweglich gelagert. Die Lagerstellen in den Haltearmen 2a und 2b sind so ausgeführt, dass bereits bei geringen Krafteinwirkungen die achteckförmige Rahmenkonstruktion 3 in Drehbewegung versetzt wird. Das Haltetell 2 kann auch so ausgeführt worden, dass die Haltearme 2a, 2b in ihrer Öffnungsweite verstellbar sind. Dadurch kann das achteckförmige Bauteil 3 durch ein in seinen Dimensionen kleineres Bauteil ausgetauscht worden, das z.B. für kleinere Personen, wie Kinder oder Rollstuhlfahrer vorgesehen ist.

In dem achteckförmigen Bauteil 3 ist eine austauschbare Halterung 9 für die trainierende Person angeordnet, das auf einem der Segmente 4 montiert ist Die in Figur 1 gezeigte Vorrichtung ist für Personen normaler Größe in bipedaler Standposition aufgelegt Die gezeigte Halterung 9 ist mit Befestigungsmitteln 10 für die Füße bzw. Waden und einer verstellbaren Stützvorrichtung 11 zur Fixierung des Trainierenden in Beckenhöhe ausgerüstet Zusätzlich sind an den oberen Segmenten 4 des achteckförmigen Bauteils 3 noch Festhaltegriffe 19 für die trainierende Person angeordnet.

Die Halterung 1 für das Halteelement 2 und das achteckförmige Bauteil 3 besteht aus einer stabilen Rahmenkonstruktion 12, die auf Rollen 13 gelagert ist, und einem vertikal ausgerichteten Tragarm, der als gerade oder abgewinkeite Säule ausgebildet ist.

Die mittig auf der Rahmenkonstruktion befestigte Säule 14 besteht aus einem schräg verlaufenden Abschnitt 15 und einem vertikalen Abschnitt 16, an dessen oberem Abschnitt die Lagerung 17 für das gabelförmige Halteelement 2 angeordnet ist, das um die Achse X drehbar ist. An dem vertikalen Abschnitt 16 ist noch eine Steuereinrichtung 18 angeordnet, über die ein nicht näher gezeigter Hubmagnet betätigbar ist, der den Haltearm 2 in verschiedenen Stellungen arretiert. Vorzugsweise ist eine Arretierung nach jeweils 15° vorgesehen.

In analoger Weise kann auch eine weitere Steuereinrichtung installiert werden, um die Rotation des achteckförmigen Bauteile 3 in bestimmten Stellungen zu arretieren.

Dadurch kann das zu absolvierende Trainingsprogramm für den Trainierenden gezielt eingesteilt werden. Dies ist insbesondere bei der Behandlung von Patienten in der Rehabilitation von großem Vorteil.

An zwei gegenüberliegenden Selten des achteckförmigen Bauteils 3 können auch noch verstellbare Ausgleichsgewichte angeordnet sein, um erforderlichenfalls vorhandene Unwuchten des Systems ausgleichen zu können.

In Figur 3 ist eine weitere Ausfürungsvariante als Drelachstrainer gezeigt. Diese unterscheldet sich von der in den Figuren 1 und 2 dargestellten Ausführung lediglich dadurch, dass in dem rotierbaren achteckförmigen Bauteil 3 ein weiteres achteckförmiges Bauteil 3' rotierbar angeordnet ist. Das erste Bauteil 3 besitzt in diesem Fall keine Halterung für die trainierende Person. Diese ist in dem zweiten Bauteil 3' installiert.

Das zweite rotierbare Bauteil 3' ist in einer um 180° versetzten Drehachse Y über Lagerzapfen drehbeweglich in dem ersten Bauteil 3 gelagert.

Das erste rotierbare Bauteil 3 kann in seiner konstruktiven Gestaltung auch vereinfacht ausgeführt werden, indem es nur aus dem Mittelteil 6 besteht. Auf die Anordnung der seitilchen Rohre 6 und Sprossen 7, wie bei der Ausführung gemäß den Figuren 1 und 2, kann verzichtet werden.

Diese Ausführungsvariante ermöglicht eine Bewegung der trainierenden Person in drei Dimensionen.

## Patentansprüche

1. Vorrichtung zum Trainieren koordinativer Fählgkeiten und der wirbeisäulenstabillisierenden Muskulatur des menschlichen Körpers, wobei der Trainierende durch Verlagerungen seines Körperschwerpunktes in eine Rotation in unterschiedliche Richtungen versetzt wird, bestehend aus einer Halterung (1) mit einem zwelarmigen, gabelförmigen Halteelement (2) und mindestens einer mehreckförmigen oder rhönradartigen Rahmenkonstruktion (3, 3'), In der ein den Trainierenden aufnehmendes Bauteil (9) in mehreren rotatorischen Freiheitsgraden beweglich gelagert ist, **dadurch gekennzeichnet, dass** das gabelförmige Halteelement (2) mittig, um seine Längsachse (X) drehbeweglich, in der Halterung (1) einseitig gelagert ist und eine erste mehreckförmige oder rhönradartige Rahmenkonstruktion (3) vorgesehen ist, die an ihren Außenseiten zwei auf einer gemeinsamen Mittellinie (M) liegende Lagerzapfen (8) besitzt und mit diesen zwischen den beiden Armen (2a, 2b) des zwelarmigen, gabelförmigen Halteelementes (2) an diesen drehbeweglich gelagert ist.

2. Vorrichtung nach Anspruch 1, **dadurch gekennzeichnet, dass** in der ersten mehreckförmigen oder rhönradartigen Rahmenkonstruktion (3) eine zweite mehreckförmige oder rhönradartige Rahmenkonstruktion (3') drehbeweglich angeordnet ist, die in ihrer äußeren geometrischen Form mit der der ersten Rahmenkonatruktion (3) identisch ist.

3. Vorrichtung nach einem der Ansprüche 1 oder 2, **dadurch gekennzeichnet, dass** die Rahmenkonstruktion (3, 3') aus einem umlaufenden, stabilen Mittelteil (5) und zwei seitlich parallel beabatandeten rohr- oder stabförmigen Elementen (6) besteht, die durch querverlaufende Sprossen (7) miteinander verbunden sind.

4. Vorrichtung nach einem der Ansprüche 1 bis 3, **dadurch gekennzeichnet, dass** die Lagerzapfen (8) an dem Miftelteil (5) angeordnet sind.

5. Vorrichtung nach einem der Ansprüche 1 bis 4, **dadurch gekennzeichnet, dass** das gabelförmige Halteelement.als Halbkreisbogen oder als mehrfach abgewinkeltes Bauteil (2, 2a, 2b) ausgebildet ist.

6. Vorrichtung nach einem der Ansprüche 1 bis 5, **dadurch gekennzeichnet, dass** die mehreckförmige Rahmenkonstruktion als achteckförmiges Bauteil (3, 3') ausgebildet ist.

7. Vorrichtung nach einem der Ansprüche 1 bis 6, **dadurch gekennzeichnet, dass** die Halterung (1) aus einer stabilen, plattenförmigen Rahmenkonstruktion (12) und einer höhenverstellbaren, vertikalen oder abgewinkelten Säule (14) besteht, an der das Halteelement (2) drehbeweglich gelagert ist.

8. Vorrichtung nach einem der Ansprüche 1 bis 7, **dadurch gekennzeichnet, dass** die Arme (2a, 2b) des Halteelementes (2) in ihrer Öffnungeweite versteilbar ausgeführt sind.

9. Vorrichtung nach einem der Ansprüche 1 bis 8, **dadurch gekennzeichnet, dass** an der Innenseite der ersten oder zweiten Rahmenkonstruktion (3, 3') eine austauschbare Haiterung (9) für den Trainierenden angeordnet ist.

10. Vorrichtung nach Anspruche 9, **dadurch gekennzeichnet, dass** die Halterung für den Trainierenden mit Arretierungsmitteln zur Befestigung eines Rollstuhis ausgerüstet ist.

11. Vorrichtung nach einem der Ansprüche 9 oder 10, **dadurch gekennzeichnet, dass** an der Halterung für den Trainlerenden ein Sicherheitsgurt für einen Rollstuhlfahrer angeordnet ist.

12. Vorrichtung nach Anspruch 9, **dadurch gekennzeichnet, dass** die Halterung (9) für den Trainlerenden mit Befestigungsmitteln (10) für die Füße oder Wade und einer Stützvorrichtung (11) zur Fixierung des Trainierenden in Beckenhöhe ausgerüstet ist

13. Vorrichtung nach einem der Ansprüche 1 bis 12, **dadurch gekennzeichnet, dass** die Rotationabewegungen des Halteelementes (2) und der Rahmenkonstruktion (3, 3') unabhängig voneinander in ihrem Drehwinkel stufenweise voreinstellbar sind.

14. Vorrichtung nach Anspruch 13, **dadurch gekennzeichnet, dass** die Rotations bewegungen in Abstufungen von 15° mittels Ober eine Steuereinrichtung (18) betätigbare Hubmagneten arretierbar sind.

15. Vorrichtung nach einem der Ansprüche 1 bis 14, **dadurch gekennzeichnet, dass** an der Innenseite der inneren Rahmenkontruktion (3, 3'), die zur Aufnahme des Trainierenden bestimmt ist, an zwei gegenüberilegenden Stellen versteilbare Ausgleichsgewichte angeordnet sind.

## Claims

1. Device for training coordination and spine-stabilising musculature of the human body in which the person undergoing training is turned in different directions by a shift in their body's centre of gravity, comprising a holding device (1) with a two-armed, fork-shaped holding element (2) and at least one polygonal or gym wheel-like frame structure (3, 3'), in which a component (9) accommodating the person undergoing training is mounted so as to be movable in a plurality of rotational degrees of freedom, **characterised in that** the fork-shaped holding element (2) is mounted on one side in the centre of the holder (1) and is rotatably movable around its longitudinal axis (X), and an initial polygonal or gym wheel-like frame structure (3) is provided which has two bearing pins (8) on its outer sides lying on a common centre line (M) and is mounted so as to be rotatably movable between the two arms (2a, 2b) of the two-armed, fork-shaped holding element (2).

2. Device according to claim 1 **characterised in that** a second polygonal or gym wheel-like frame structure (3') of identical geometric shape to the first polygonal or gym wheel-like frame structure (3) is arranged in the latter structure so as to be rotatably movable.

3. Device according to one of the claims 1 or 2, **characterised in that** the frame structure (3, 3') comprises a stable middle section (5) surrounding the entire frame and two tubular or rod-shaped elements (6) arranged parallel to each other laterally and connected to each other by transverse rungs (7).

4. Device according to one of the claims 1 to 3, **characterised in that** the bearing pins (8) are arranged on the middle section (5).

5. Device according to one of the claims 1 to 4, **characterised in that** the fork-shaped holding element is formed as a semi-circular arch or as a multi-angled component (2, 2a, 2b).

6. Device according to one of the claims 1 to 5, **characterised in that** the polygonal frame structure is formed as an octagonal component (3, 3').

7. Device according to one of the claims 1 to 6, **characterised in that** the holding device (1) comprises a stable, plate-like frame structure (12) and a vertical or angled column (14) adjustable for height on which the holding element (2) is rotatably mounted.

8. Device according to one of the claims 1 to 7, **characterised in that** the arms (2a, 2b) of the holding element (2) have been constructed so as to be adjustable in their width of opening.

9. Device according to one of the claims 1 to 8, **characterised in that** a removable holding device (9) for the person undergoing training has been arranged on the inner side of the first or second frame structure (3, 3').

10. Device according to claim 9, **characterised in that** the holding device for the person undergoing training has been fitted with locking elements to secure a wheelchair.

11. Device according to one of the claims 9 or 10, **characterised in that** a safety belt for a wheelchair user has been arranged on the holding device for the person undergoing training.

12. Device according to claim 9, **characterised in that** the holding device (9) for the person undergoing training is fitted with securing devices (10) for the feet or calves and a supporting device (11) for securing the person undergoing training at lap height.

13. Device according to one of the claims 1 to 12, **characterised in that** the angle of rotation of the rotational movements of the holding element (2) and the frame structure (3, 3') can be preset in gradations independently of each other.

14. Device according to claim 13, **characterised in that** the rotational movements are lockable in gradations of 15° by means of solenoids that can be activated by a control device (18).

15. Device according to one of the claims 1 to 14, **characterised in that** adjustable counterweights are arranged at two opposite points on the inner side of the inner frame structure (3, 3') which is intended to accommodate the person undergoing training.

## Revendications

1. Dispositif pour l'entraînement des capacités de coordination et de l'appareil musculaire du corps humain, stabilisateur de la colonne vertébrale, la personne effectuant l'entraînement étant mise en rotation dans différents sens par déplacement du centre de gravité de son corps, se composant d'une fixation (1) munie d'un élément de fixation (2), à deux bras, en forme de fourche, et d'au moins un châssis (3, 3') en forme de polygone ou de roue allemande dans lequel un composant (9) destiné à loger la personne qui s'entraîne est logé de manière à pouvoir se déplacer à plusieurs degrés de liberté de rotation, **caractérisé en ce que** l'élément de fixation (2) en forme de fourche est logé au centre de la fixation (1) d'un côté de manière à pouvoir tourner autour de son axe longitudinal (X) et qu'il est prévu un premier châssis (3) en forme de polygone ou de roue allemande possédant sur ses faces extérieures deux tourillons (8) se trouvant sur une ligne médiane commune (M) et lui permettant d'effectuer une rotation entre les deux bras (2a, 2b) de l'élément de fixation (2) à deux bras, en forme de fourche.

2. Dispositif selon la revendication 1, **caractérisé en ce qu'**un second châssis (3') en forme de polygone ou de roue allemande, identique dans sa forme géométrique extérieure à celle du premier châssis (3), est disposé de manière à pouvoir tourner dans le premier châssis (3) en forme de polygone ou de roue allemande.

3. Dispositif selon l'une quelconque des revendications 1 ou 2, **caractérisé en ce que** le châssis (3, 3') se compose d'un élément médian (5) stable rotatif et de deux éléments (6) en forme de tube ou de barre, disposés latéralement et en étant écartés l'un de l'autre parallèlement, qui sont reliés ensemble par des barreaux transversaux (7).

4. Dispositif selon l'une quelconque des revendications 1 à 3, **caractérisé en ce que** les tourillons (8) sont disposés sur l'élément médian (5).

5. Dispositif selon l'une quelconque des revendications 1 à 4, **caractérisé en ce que** l'élément de fixation en forme de fourche est configuré sous forme de demi-cercle ou de composant (2, 2a, 2b) coudé en plusieurs endroits.

6. Dispositif selon l'une quelconque des revendications 1 à 5, **caractérisé en ce que** le châssis en forme de polygone est configuré sous forme de composant octogonal (3, 3').

7. Dispositif selon l'une quelconque des revendications 1 à 6, **caractérisé en ce que** la fixation (1) se compose d'un châssis (12) stable en forme de plaque et d'une colonne (14) réglable en hauteur, verticale ou coudée sur laquelle est logé l'élément de fixation (2) de manière à pouvoir tourner.

8. Dispositif selon l'une quelconque des revendications 1 à 7, **caractérisé en ce que** les bras (2a, 2b) de l'élément de fixation (2) sont configurés de manière à pouvoir régler leur largeur d'ouverture.

9. Dispositif selon l'une quelconque des revendications 1 à 8, **caractérisé en ce qu'**une fixation (9) échangeable destinée à la personne qui s'entraîne est disposée sur la face intérieure du premier ou du second châssis (3, 3').

10. Dispositif selon la revendication 9, **caractérisé en ce que** la fixation destinée à la personne qui s'entraîne est équipée de moyens de blocage pour la fixation d'un fauteuil roulant.

11. Dispositif selon l'une quelconque des revendications 8 ou 10, **caractérisé en ce qu'**une ceinture de sécurité pour personne en fauteuil roulant est disposée sur la fixation destinée à la personne qui s'entraine.

12. Dispositif selon la revendication 9, **caractérisé en ce que** la fixation (9) destinée à la personne qui s'entraîne est équipée de moyens de fixation (10) pour pieds ou mollets et d'un dispositif de soutien (11) pour la fixation de la personne qui s'entraîne à hauteur de son bassin.

13. Dispositif selon l'une quelconque des revendications 1 à 12, **caractérisé en ce que** les déplacements rotatifs de l'élément de fixation (2) et du châssis (3, 3') peuvent être préréglés par palier dans leur angle de rotation indépendamment l'un de l'autre.

14. Dispositif selon la revendication 13, **caractérisé en ce que** les déplacements rotatifs peuvent être bloqués par palier de 15° au moyen d'électroaimants de levage pouvant être actionnés par un dispositif de commande (18).

15. Dispositif selon l'une quelconque des revendications 1 à 14, **caractérisé en ce que** des contrepoids d'équilibre réglables sont disposés à deux endroits opposés sur la face intérieure du châssis intérieur (3, 3') destiné à loger la personne qui s'entraîne.
